# EUROPÄISCHE PATENTSCHRIFT

(11) **EP 0 561 262 B1**
(45) Veröffentlichungstag und Bekanntmachung des Hinweises auf die Patenterteilung: **14.08.1996**
(21) Anmeldenummer: 93103802.0
(22) Anmeldetag: 10.03.1993
(51) Int. Cl.: F04B 7/02, F04B 11/00, F04B 9/10

(54) **Dickstoffpumpe mit Förderzylindern, insbesondere Zweizylinderbetonpumpe**
Pump for viscous materials having cylinders, in particular two cylinder concrete pump
Pompe pour matière épaisse ayant des cylindres, en particulier pompe à béton à deux cylindres

(30) Priorität: 19.03.1992 DE 4208754
(43) Veröffentlichungstag der Anmeldung: 22.09.1993
(73) Patentinhaber: Schwing GmbH, D-44653 Herne (DE)
(72) Erfinder: Schwing, Friedrich, Dipl.-Ing., W-4650 Gelsenkirchen (DE)
(74) Vertreter: Herrmann-Trentepohl, Werner, Dipl.-Ing.

(56) Entgegenhaltungen:
- EP-A- 0 016 410
- EP-A- 0 315 750
- DE-A- 2 052 583
- DE-A- 3 243 738
- US-A- 3 663 129
- US-A- 3 963 385

## Beschreibung

Die Erfindung betrifft eine Dickstoffpumpe mit Förderzylindern, insbesondere eine Zweizylinderbetonpumpe gemäß dem Oberbegriff des Anspruches 1.

Die grundsätzliche Arbeitsweise bekannter, insbesondere zur Betonförderung verwendeter Dickstoffpumpen besteht bei Zweizylinderkolbenpumpen darin, daß die beiden Förderkolben in den Förderzylindern in der Regel von Hydraulikzylindern in der Weise angetrieben werden, daß während der eine Kolben fördert der andere ansaugt. Der Wechsel des Kolbenspiels vollzieht sich jeweils in den Hubendstellungen. Die Bewegung der Kolben ist synchronisiert, d. h., wenn der den Förderzylinder antreibende Hydraulikzylinder, z. B. kolbenseitig mit Hydrauliköl beaufschlagt ist, wird das kolbenstangenseitig verdrängte Öl über eine Brückenleitung auf die Kolbenstangenseite des saugenden Förderzylinders geleitet, so daß dieser wegen identischer Flächenverhältnisse der beiden Antriebszylinder mit gleicher Geschwindigkeit wie der vorfahrende Zylinder seinen Saughub zurücklegt. Dadurch erreichen beide Kolben in den Förderzylindern jeweils gleichzeitig ihre Endstellungen.

Da die Förderzylinder jeweils beim Förderhub mit der Förderleitung bzw. beim Saughub mit einem den Dickstoff enthaltenden Einfülltrichter in Verbindung stehen, bedarf es einer Verknüpfungsschaltung, die den Betonfluß zwischen den Hüben nach Erreichen des Hubendes und die Verbindung der Förderzylinder mit der Förderleitung bzw. mit dem Einfülltrichter umkehrt.

Charakteristisch für diese und andere Dickstoffpumpen ist dabei, daß zwischen den Förderhüben, nämlich für die Zeitdauer des Umschaltens des Steuerorgans die Förderung der Förderzylinder zum Stillstand kommt. Dadurch wird die Dickstofförderung unterbrochen. Dabei wird bei der bekannten Dickstoffpumpe die Zeitdauer der Unterbrechnung entsprechend dem Füllungsgrad, der abhängig ist vom Luftgehalt, dem Fließwiderstand des Betons, der Sauggeschwindigkeit sowie den Zylinderdurchmessern, noch weiter vergrößert und zwar um die Zeit, die der Förderzylinder zu Beginn des Förderhubes benötigt, um den Dickstoff zu verdichten.

Hinzu tritt noch eine weitere unangenehme Erscheinung, nämlich das Zurückströmen des Dickstoffes aus der Förderleitung in den Pumpzylinder während der Umschaltphase des Betonschiebers.

Die Unterbrechnungen des Förderflusses wirken sich insgesamt ungünstig aus. Tatsächlich ergibt sich eine pulsierende Förderung, welche Schwingungen hervorruft. Diese wirken sich besonders nachteilig aus, wenn die Dickstoffpumpe auf einem Fahrzeug aufgebaut ist und die Förderleitung an einem knickbaren Verteilermast angebracht ist. Denn hieraus ergibt sich ein schwingungsfähiges System, das bei den üblichen Kolbenhubfrequenzen Resonanzerscheinungen zeigt.

Daraus leitet sich die Forderung ab, eine Pumpe zu schaffen, mit der ein kontinuierlicher Förderstrom erzielt werden kann.

Gemäß einem Stand der Technik (A) hat man sich bereits bemüht, die Unterbrechnungen der Dickstofförderung zwischen den Förderhüben der Förderzylinder zu verkürzen oder gar zu eliminieren.

Bei einem solchen vorbekannten Vorschlag (US-PS 3 663 129) ist zu diesem Zweck ein Ausgleichszylinder vorgesehen, der während des Umschaltens eines als einheitlicher Hohlkörper ausgebildeten Schwenkrohres Dickstoff in die Förderleitung drückt und während des anschließenden Förderhubes eines der beiden Förderzylinder mit Dickstoff aus der Förderleitung gefüllt wird. Das geschieht dadurch, daß die Mündung des Ausgleichszylinders mit dem zur Steuerung des Betonflusses dienenden Hohlkörper in der gleichen Weise wie die Öffnungen der Förderzylinder gesteuert wird. Die Verknüpfungsschaltung arbeitet mit Endschaltern, die von den Förderzylinderkolben betätigt werden und den Ansaug- bzw. den Förderhub des Ausgleichszylinders einleiten.

Eine derartige Zweizylinderbetonpumpe erreicht nicht das Ziel einer gleichmäßigeren Betonförderung durch die Förderleitung. Es führt nämlich die bei einer solchen Pumpe fehlende Verdichtungsmöglichkeit des jeweils angesaugten Betons zu Beginn jedes Kolbenhubes zu einem Stillstand des Betonflusses.

Gemäß einem anderen Stand der Technik (B), nämlich der DE-OS 29 09 964 ist es bekannt, die Betonflußsteuerung mit einer Rohrweiche zu bewerkstelligen, die mit zwei S-förmig gekrümmten Rohren verwirklicht ist. Diese Rohre sind im Einfülltrichter schwenkbar angeordnet und S-förmig gekrümmt. Jedes Rohr ist mit seinen Öffnungen im ständigen Kontakt mit einem an einer Seite des Einfülltrichters liegenden Förderleitungsanschluß, während die andere Öffnung als Eintrittsöffnung dient und wechselweise mit der an der gegenüberliegenden Seite des Einfülltrichters mündenden Öffnung des ihm zugeordneten Förderzylinders ausgefluchtet ist oder diese freigibt, so daß die Förderzylinderöffnung in den Einfülltrichter geöffnet ist und der Zylinder den Dickstoff anzusaugen vermag.

Die Notwendigkeit, zur Steuerung des Dickstofflusses mehrere Schwenkrohre vorzusehen, ergibt sich daraus, daß die Förderunterbrechnungen nicht durch den Förderhub eines Ausgleichszylinders ausgeglichen werden, sondern dadurch, daß die Verknüpfungsschaltung die Zylinder derart steuert, daß während der Zeitdauer des um den Füllungsgrad verkürzten effektiven Förderhubes eines Förderzylinders; der andere Förderzylinder mit erheblich höherer Geschwindigkeit über einen vollen Hub den Dickstoff ansaugt, der diesem Zylinder zugeordnete Schwenkrohrschieber in einem ersten Schaltschritt mit seiner Schieberplatte die Öffnung dieses Förderzylinders verschließt, dieser Förderzylinder daran anschließend ebenfalls mit erhöhter Geschwindigkeit einen dem Füllungsfehlvolumen entsprechenden Teilhub ausführt und dabei den angesaugten Dickstoff verdichtet, und daß der zugeordnete Schwenkrohrschieber in einem zweiten Schaltschritt in seine Endstellung, d. h. der Förderzylinder mit seinem vorverdichteten Dickstoffinhalt in eine Pump-bereitschaftsstellung gelangt.

Bei diesem vorgenannten Stand der Technik ist nicht nur die erheblich höhere Geschwindigkeit für Saug-und Kompressionshub infolge einer, wegen mehrfacher Schaltwege, höheren Gesamtschaltzeit nachteilig, sondern auch wegen der zwei notwendigen Schwenkrohrschieber ein erheblich höherer technischer Mehraufwand erforderlich.

Aus dem Stand der Technik (C), dem US-A-3 963 385, ist schließlich eine Dickstoffpumpe mit Förderzylindern, insbesondere eine Zweizylinderbetonpumpe mit einer Dickstoffflußsteuerung zwischen einem Einfülltrichter, den Förderzylindern und einer Förderleitung, sowie einer die Antriebe der Förderzylinder und den Dickstofffluß steuernden Verknüpfungsschaltung, bekannt, bei der der Dickstofffluß durch einen Steuerschieber verläuft, der mit seiner Austrittsöffnung ständig mit der Förderleitung verbunden und mit wenigstens einer Eintrittsöffnung versehen ist, die abwechselnd vor den Öffnungen des Förderzylinders steht, wobei ein Ausgleichszylinder während des Umschaltens des Steuerschiebers Dickstoffunterbrechungen ausschließt und die Verknüpfungsschaltung so ausgebildet ist, daß der Ausgleichszylinder während des Umschaltens des Steuerschiebers Dickstoff in die Förderleitung drückt und während des anschließenden Fördertaktes eines der Förderzylinder mit Dickstoff gefüllt wird, und bei der an jeweils einer Seite der Eintrittsöffnung des Steuerschiebers zugeordnete Schieberplatten in ihrer Größe einer Fläche zwischen den Förderzylinderöffnungen derart angepaßt sind, daß in der Schaltmittelstellung des Steuerschiebers die Öffnungen der Förderzylinder von den Schieberplatten und die Eintrittsöffnungen im Steuerschieber auf der Fläche zwischen den Förderzylindern abgedichtet sind.

Diese Lösung hat den Nachteil, daß bei Freigabe der Öffnung des Förderzylinders, der den Dickstoff angesaugt hat, eine Unterbrechung des Dickstofflusses in die Förderleitung eintritt, da der Förderkolben zunächst den Dickstoff im Förderzylinder verdichten muß, bevor der Dickstoffluß in die Förderleitung einsetzen kann.

Die Aufgabe der Erfindung besteht deshalb darin, auf einfache Weise eine Dickstoffpumpe mit kontinuierlichem und pulsationsfreiem Förderstrom zu realisieren.

Zur Erlangung einer Förderung ohne die Nachteile des Standes der Technik geht die Erfindung von einer neuen Betrachtungsweise der vorbekannten Zweizylinderdickstoffpumpen aus, was am Beispiel einer bekannten Pumpe II dieser Art nachfolgend erläutert wird, die weder eine Vorverdichtung noch einen Ausgleichszylinder aufweist. Bei einer solchen Dickstoffpumpe ist die Zeit für den effektiven Förderhub (Pumphub) bestimmt durch die effektiv geforderte Betonfördermenge und durch den volumentrischen Wirkungsgrad η.

Danach gilt für η = 100 %, also vollständige Zylinderfüllung durch das Saugen, für den Pumphub die Grundleichung$\text{t} {\text{}}_{{\text{F}}_{\text{o}}} \text{=} \frac{{\text{V}}_{\text{o}}}{{\text{Q}}_{\text{o}}} \text{· 3,6}$ Darin bedeuten:
- t_{Fₒ} =: Zeit für den effektiven Pumphub in (sec.) bei 100 % Saugfüllung
- Vₒ =: gesamtes Volumen des Förder(Pump)Zylinders in [dm³]
- Qₒ =: effektiv geforderte Betonfördermenge in (m³/h).
Bei Berücksichtigung eines volumetrischen Wirkungsgrades η lautet die Gleichung$\text{t} {\text{}}_{{\text{F}}_{\text{1}}} \text{=} \frac{{\text{V}}_{\text{o}} \text{· η · 3,6}}{{\text{Q}}_{\text{o}}}$ Übertragen auf den Stand der Technik (B) muß, wenn nach dessen Zielsetzung ein kontinuierlicher Förderfluß erfolgen soll, folgende Zeitäquivalenz gegeben sein:$\text{t} {\text{}}_{{\text{F}}_{\text{1}}} \text{= t} {\text{}}_{{\text{S}}^{\text{+}}} \text{t} {\text{}}_{{\text{K}}^{\text{+}}} {\text{t}}_{\text{Sch}}$ Darin bedeuten:
- t_{S} =: Zeit für den Saughub
- t_{K} =: Zeit für den Kompressions(Verdichtungs)hub
- t_{Sch} =: gesamte Zeit für das Schalten der Betonschieber und diverser Hydraulikventile.
Diesen Zeiten zugeordnet sind:
- Vₒ =: das vom Kolben des saugenden Förderzylinders abgefahrene Volumen (entspricht dem vollen Zylindervolumen)
- V_{K} =: das vom komprimierenden Kolben abgefahrene Saugfüllungsfehlvolumen gemäß der Gleichung
${\text{V}}_{\text{K}} {\text{= V}}_{\text{o}} \text{(1 - η )}$ Aus den Kolbenlaufzeiten für den Saug- und Kompressionshub und den diesen zugeordneten Zylindervolumina ergeben sich Betonfördermengengrößen Q_{S}* und Q_{K}*. Da diese Größen frei wählbar sind, sei für die weitere Ableitung vorausgesetzt${\text{Q}}_{\text{s}}^{\text{*}} {\text{= Q}}^{\text{*}} {}_{\text{K}} {\text{= Q}}^{\text{*}}$ Eingesetzt in Gleichung [ 3 ] ergibt sich$\frac{{\text{V}}_{\text{o}} \text{· η · 3,6}}{{\text{Q}}_{\text{o}}} \text{=} \frac{{\text{V}}_{\text{o}} \text{· 3,6}}{\text{Q*}} \text{+} \frac{{\text{V}}_{\text{o}} \text{· (1-η) · 3,6}}{\text{Q*}} {\text{+ t}}_{\text{Sch}}$ Da die Laufgeschwindigkeit eines Kolbens in einem Zylinder proportional zur Fördermenge ist, ermittelt sich der Faktor *f*1, um welchen die Laufgeschwindigkeit der Kolben für Saugen und Komprimieren in einer Pumpe (I) gemäß dem Stand der Technik (B) größer sein muß, als die Laufgeschwindigkeit der Kolben für das Pumpen, als Quotient aus Q^{*} und Qₒ nämlich$\text{ƒ1 =} \frac{\text{Q*}}{{\text{Q}}_{\text{o}}} \text{=} \frac{\text{2 - η}}{\text{η-} \frac{{\text{t}}_{\text{Sch}}}{\text{t} {\text{}}_{{\text{F}}_{\text{o}}}}}$ Bei einem praxisüblichen Beispiel ergibt sich unter der Voraussetzung:
- Qₒ =: 120 (m3/h)
- Vₒ =: 83,5 (1)
- η =: 0,85
- t_{Sch} =: 0,9 (sec) (für zwei Betonschieber und Hydr. Ventile)
- T_{Fₒ} =: $\frac{{\text{V}}_{\text{o}} \text{·3,6}}{{\text{Q}}_{\text{o}}} \text{= 2.505} \left(\text{sec}\right)$
für *f*1 ein Wert in Höhe von$\text{f} \text{1 = 2,342.}$

Dieser so ermittelte Faktor *f*1 für eine kontinuierliche fördernde Pumpe (I) nach dem Stand der Technik (B) ist aber noch keine echte, die Vorteile der Erfindung belegende, Vergleichgröße.

Denn zum Vergleich heranzuziehen ist eine in der Praxis weitgehend immer noch übliche gattungsgemäße Pumpe (II), bei der keinerlei Maßnahmen für eine kontinuierliche Förderung getroffen sind. Eine Pumpe also, bei der die Kolbengeschwindigkeit beim Saugen und beim Pumpen gleich sind, und der Förderstrom während des Umschaltens des Betonschiebers unterbrochen ist.

Will man, wenn auch diskontinuierlich, mit einer solchen Pumpe (II) eine durchschnittliche effektive Fördermenge Qₒ erzielen, muß während des effektiven Förderhubes eine Fördermenge Q** erbracht werden, welche größer ist als Qₒ.

Dabei ergibt sich die gesamte Zeit für einen Pumpzyklus t_{ges} aus den Zeitintervallen t_{Fo} (Zeit für einen vollen Zylinderhub) und t_{Sch} (Zeit für das Umschalten des Betonschiebers und diverser Hydr. Ventile) also${\text{t}}_{\text{ges}} \text{= t} {\text{}}_{{\text{F}}_{\text{o}}} {\text{+ t}}_{\text{Sch}}$ wobei die Zeit t_{Fo} für einen vollen Förderhub aus den Zeitintervallen t_{K} (Zeit für die Verdichtung des gesaugten Betons, also Ausgleich des Saugfüllungs-fehlvolumens) und t_{F1} (Zeit für den effektiven Pumphub gem. Gleichung [ 2 ]) besteht, also$\text{t} {\text{}}_{{\text{F}}_{\text{o}}} {\text{= t}}_{\text{K}} \text{+ t} {\text{}}_{{\text{F}}_{\text{1}}}$ Der Faktor *f*2, um den Q** bei vorgenannter Pumpe (II) größer sein muß als Qₒ ist somit${\text{ƒ}}_{\text{2}} \text{=} \frac{{\text{t}}_{\text{ges}}}{\text{t} {\text{}}_{{\text{F}}_{\text{1}}}} \text{=} \frac{\text{1 +} \frac{{\text{t}}_{\text{Sch}}}{\text{t} {\text{}}_{{\text{F}}_{\text{o}}}}}{\text{η}}$ Da vorgenannte Pumpen (II) in der Regel nur einen Steuerschieber aufweisen, ist die Schaltzeit kürzer als bei einer Pumpe (I) mit mehreren Schiebern.

Im vorgenannten praktischen Beispiel ist die Schaltzeit mit t_{sch} = 0,5 (sec) anzusetzen, womit sich für *f*2 ein Wert ergibt in Höhe von$\text{f2} \text{= 1,4113.}$ Der Vergleich von *f*1 und *f*2 besagt, daß die max. Kolbenlaufgeschwindigkeit (Saugen/Komprimieren) bei einer kontinuierlich fördernden Pumpe (I) nach dem Stand der Technik (B) gegenüber einer gattungsgemäßen Pumpe (II) um den Faktor *f*3 nach der Gleichung${\text{ƒ}}_{\text{3}} \text{=} \frac{{\text{ƒ}}_{\text{1}}}{{\text{ƒ}}_{\text{2}}}$ relativ erhöht ist. In dem beschriebenen praktischen Beispiel also um den Faktor${\text{ƒ}}_{\text{3}} \text{=} \frac{\text{2,342}}{\text{1,4113}} \text{= 1,659.}$

Aus den vorgenannten Darlegungen ist erkennbar, daß bei sonst gleichen Voraussetzungen hinsichtlich geforderter Fördermenge (Qₒ), Förderzylindervolumen (Vₒ) und volumetrischem Wirkungsgrad (η) die Laufgeschwindigkeit der Kolben wesentlich/erheblich und allein durch die Schaltzeit tSch bestimmt wird.

Hohe Kolbengeschwindigkeiten führen zu erhöhtem Verschleiß der Förderkolben und wegen des höheren Fließwiderstandes des Saugstromes des Dickstoffes in den Förderzylindern zu einem erhöhten Vakuum, was den Füllungsgrad der Förderzylinder reduziert und damit den volumetrischen Wirkungsgrad weiter herabsetzt.

Erfindungsgemäß ergibt sich, daß ein Förderhub des Ausgleichszylinders unmittelbar an den Förderhub eines Förderzylinders anschließt, und die bisher auftretende Förderpause in dieser Phase also vermieden wird. Ferner wird erfindungsgemäß an den Förderhub des Ausgleichszylinders unmittelbar der Förderhub des anderen Förderzylinders angeschlossen, so daß insgesamt keine Förderpausen mehr auftreten können. Dies gewährleistet die Erfindung ferner dadurch, daß während des Förderhubes des Ausgleichszylinders die Umschaltung des Steuerschiebers einschließlich der verschiedenen hydraulischen Ventile sowie der Verdichtungshub erfolgen.

Demnach sind für die erfindungsgemäße Pumpe (III) zwei getrennte Zeit- und Volumenäquivalenzbetrachtungen durchzuführen, wobei zum Vergleich mit dem Stand der Technik die folgenden Auslegungsdaten vorzugeben sind:

Durch die erste Zeit- und Volumenäquivalenzbetrachtung, die sich auf die Pumpphase des Ausgleichszylinders bezieht, wird das Volumen (V_{A}) des Ausgleichszylinders bestimmt.

Die Zeitdauer der Pumpphase des Ausgleichszylinders (t_{A}) ist gleich der Summe aus Schaltzeit (t_{Sch}) und Kompressionszeit (t_{K}) also${\text{t}}_{\text{A}} {\text{= t}}_{\text{Sch}} {\text{+ t}}_{\text{K}}$ bzw. ausgehend von der Forderung, daß die Betonfördermenge des Ausgleichszylinders gleich Qₒ sein muß${\text{t}}_{\text{A}} \text{=} \frac{{\text{V}}_{\text{A}}}{{\text{Q}}_{\text{o}}} \text{· 3,6}$ Das Volumen V_{A} des Ausgleichszylinders errechnet sich somit zu${\text{V}}_{\text{A}} \text{=} \frac{{\text{Q}}_{\text{o}}}{\text{3,6}} {\text{· (t}}_{\text{Sch}} {\text{+ t}}_{\text{K}} \text{)}$

Durch die zweite Zeit- und Volumenäquivalenzbetrachtung soll die Laufzeit bzw. Laufgeschwindigkeit des Kolbens der Förderzylinder während des Pumphubes bestimmt werden.

Das vom Kolben eines Förderzylinders während des effektiven Pumphubes abgefahrene Volumen (V_{P}) ist${\text{V}}_{\text{P}} {\text{= V}}_{\text{o}} \text{· η}$ wobei das dabei effektiv in die Förderleitung abgegebene Volumen verringert ist, nämlich durch die Entnahme des AAusgleichsvolumens V_{A} während dieser Phase, also$\text{V} {\text{}}_{{\text{P}}_{\text{eff}}} {\text{= V}}_{\text{o}} {\text{· η - V}}_{\text{A}}$

Wie im ersten Teil der erfindungsgemäßen Merkmalskombination dargelegt, erfolgt zur Kompensation der Verringerung des effektiven Fördervolumens des pumpenden Förderzylinders eine Beschleunigung der effektiven Laufgeschwindigkeit des Kolbens in diesem pumpenden Förderzylinder, woraus sich eine Pump-Fördermenge Q*** ergibt, die soweit erhöht ist und sein muß, daß die effektiv an die Förderleitung abgegebene Fördermenge gleich Qₒ ist.

In einer Funktionsgleichung zur Bestimmung der sich aus der Fördermenge Q*** ergebenden Zeit t_{F}^{***} für den effektiven Pumphub drückt sich das wie folgt aus:${\text{t}}_{\text{F}} \text{*** =} \frac{{\text{V}}_{\text{o}} {\text{· η - V}}_{\text{A}}}{{\text{Q}}_{\text{o}}} \text{· 3,6}$ und, verglichen mit Gleichung (2)$\text{t} {\text{}}_{{\text{F}}_{\text{1}}} \text{=} \frac{{\text{V}}_{\text{o}} \text{· η · 3,6}}{{\text{Q}}_{\text{o}}}$ ergibt sich, da Zeiten und Geschwindigkeiten und somit Zeiten und Fördermengen umgekehrt proportional sind, ein Faktor *f*4 zu${\text{ƒ}}_{\text{4}} \text{=} \frac{\text{t} {\text{}}_{{\text{F}}_{\text{1}}}}{{\text{t}}_{\text{F}}^{\text{***}}} \text{=} \frac{\text{Q***}}{\text{Qo}} \text{=} \frac{\text{1}}{\text{1 -} \frac{{\text{V}}_{\text{A}}}{\text{Vo·η}}}$ um den die Laufgeschwindigkeit des Kolbens des pumpenden Förderzylinders der Pumpe (III) bei Entnahme von Fördergut aus der Förderleitung durch den Ausgleichzylinder größer ist, als ohne diese Entnahme.

Auch hier zeigt sich die Abhängigkeit der Kolbengeschwindigkeit, mittelbar über V_{A}, von der Schaltzeit t_{Sch}.

Legt man das vorgenannte praktische Beispiel für Pumpe (I) und Pumpe (II) zugrunde und nimmt dazu für den Kompressionshub der Pumpe (III) eine Fördermenge Q_{K} = 1,5 . Qₒ an, dann errechnet sich t_{K} zu${\text{t}}_{\text{K}} \text{=} \frac{{\text{V}}_{\text{o}} \left(\text{1-η}\right)}{{\text{Q}}_{\text{K}}} \text{· 3,6}$ also${\text{t}}_{\text{K}} \text{= 0,25 (sec)}$ und darausfolgend V_{A} nach Gleichung (14) zu${\text{V}}_{\text{A}} {\text{= 25 (dm}}^{\text{3}} \text{)}$ woraus sich ein Wert für den Faktor *f*4 ergibt in Höhe von$\text{f} \text{4 = 1,543.}$

Der relative Erhöhungsfaktor *f*5 im Vergleich zur Pumpe (II) ist somit${\text{ƒ}}_{\text{5}} \text{=} \frac{{\text{ƒ}}_{\text{4}}}{{\text{ƒ}}_{\text{2}}}$ und errechnet sich in dem beschriebenen praktischen Beispiel zu${\text{ƒ}}_{\text{5}} \text{=} \frac{\text{1,543}}{\text{1,4113}} \text{= 1,0933.}$

Die vorangegangenen Ableitungen zeigen, daß es der Erfindung gelungen ist, mit den erfindungsgemäßen Maßnahmen des Anspruches 1, sowohl die gewünschte Kontinuität der Förderung zu erzielen, als auch die Kolbengeschwindigkeit gemäß Faktor *f*5 = 1,0933 nur unwesentlich zu erhöhen, im Gegensatz zum Stand der Technik (Pumpe (I)), bei dem die Kolbengeschwindigkeit um Faktor *f*3 = 1,659 erhöht ist, und somit die Nachteile dieses Standes der Technik zu vermeiden.

Die Einzelheiten, weiteren Merkmale und andere Vorteile der Erfindung ergeben sich aus der nachfolgenden Beschreibung einer Ausführungsform anhand der Figuren in der Zeichnung.
- Fig. 1: eine Verknüpfungsschaltung gemäß der Erfindung,
- Fig. 2: eine Einzelheit der Verknüpfungsschaltung,
- Fig. 3-4: weitere Einzelheiten der Verknüpfungsschaltung,
- Fig. 5: eine weitere Verknüpfungsschaltung in der Fig. 1 entsprechender Darstellung und
- Fig. 6: eine weitere Ausführungsform in den Fig. 1 und 4 entsprechender Darstellung.

Den Darstellungen der Figuren liegt eine Zweizylinderbetonpumpe zugrunde. Die beiden Förderzylinder sind mit L und R bezeichnet. Der Buchstabe A bezeichnet dagegen einen Ausgleichszylinder, der in die Förderleitung 105 mündet. Die Förderzylinder und der Ausgleichszylinder werden jeweils mit einem hydraulischen Arbeitszylinder angetrieben, wobei sich die Buchstaben jeweils auf die Einheit aus Förderzylinder und Antriebszylinder beziehen. Die Endlagen der Kolben in den Zylindern werden der Verknüpfungsschaltung durch Impulse von Sensoren vermittelt, die mit den Buchstaben a-f bezeichnet sind. Diese Sensoren steuern Ventile, die mit arabischen Zahlen identifiziert sind. Die Steuerimpulse der Sensoren können elektrisch, hydraulisch, mechanisch oder pneumatisch sein.

Die bei der Erfindung vorgesehene Betonflußsteuerung erfolgt mit einem Schwenkrohr 100, welches an gegenüberliegenden Seiten seiner Eintrittsöffnung je eine Steuerplatte 101 und 102 aufweist und daher als Steuerschieber (104) bezeichnet ist. Zur Bewegungsvermittlung dient ein hydraulischer Antrieb, welcher allgemein mit B bezeichnet ist. Dieser wird ebenalls über ein Wegeventil gesteuert, das bei 3 dargestellt ist. Ein Einfülltrichter weist an seiner den Öffnungen der Förderzylinder L und R gegenüberliegenden Seite ein Schwenklager 103 für den Steuerschieber 104 sowie den drehfesten Anschluß des pumpenseitigen Endes einer Betonförderleitung 105 auf.

Während des Pumpens beschleunigt die Verknüpfungsschaltung den Antriebskolben des gerade fördernden Förderzylinders, so daß dessen Förderkolben schneller läuft und dadurch in dieser Phase mehr fördert, was dem Maße der vorn Ausgleichszylinder A aus dem Füll-trichter entnommenen Betonmenge entspricht. Das geschieht durch die Zuführung von zusätzlichem hydraulischem Medium (Öl). Wenn das Flächenverhältnis des Ausgleichszylinderantriebskolbens zum Ausgleichszylinderförderkolben das gleiche, wie bei den Förderzylindern ist, genügt das hydraulische Antriebs-medium, welches der Ausgleichszylinderantriebskolben mit seiner Rückseite beim Ansaugen des Betons aus der Förderleitung durch den Austrittszylinderförderkolben verdrängt.

Der Steuerschieber 104 wird zwischen den Kolbenspielen der Förderzylinder R und L umgeschaltet. In der Ausführungsform nach Fig. 1 erfolgt das Umschalten in zwei aufeinanderfolgenden Schritten, von denen der erste den Steuerschieber in eine Mittelstellung zwischen den Öffnungen der beiden Förderzylinder festhält. In dieser Stellung verschließt eine der Schieberplatten 101 bzw. 102 die Förderzylinderöffnung des von Saugen auf Förderung umgeschalteten Förderzylinders. Das ermöglicht dem Kolben dieses Förderzylinders die Kompression des zuvor angesaugten Betons. Am Ende dieses Kompressionshubes veranlaßt die Verknüpfungsschaltung den zweiten Schaltschritt des Steuerschiebers 104 in die jeweilige Endstellung. Dadurch wird die Eintrittsöffnung 106 des Steuerschiebers 104 mit der Öffnung des fördernden Zylinders ausgefluchtet und der zuvor verdichtete Beton wird in die Förderleitung 105 gedrückt.

In einer ersten Ausführungsform der Erfindung wird die mittlere Schaltstellung des Steuerschiebers 104 durch das Wegeventil 7 gesteuert. Dabei wird in der mittleren Schaltstellung die Steuerbohrung für das Rücköl verschlossen, wodurch der Steuerschieber in der mittleren Schaltstellung zum Stillstand kommt. Mit zeitlichem Abstand wird das Ventil 7 weitergeschaltet und gelangt in die andere Schaltstellung. Dadurch wird eine Rücklaufsteuerbohrung am Ende des Antriebszylinders frei. Somit kann die Schaltung des Steuerschiebers in die Endstellung erfolgen.

In einer weiteren Ausführungsform der Erfindung ist die mittlere Schaltstellung des Steuerschiebers dadurch festgelegt, daß für den Antrieb des Steuerschiebers zwei hintereinander geschaltete Antriebszylinder nach Fig. 5 vorgesehen sind. Mit der Betätigung des ersten Zylinders 107 wird die Mittelstellung hergestellt. Im zeitlichen Abstand erfolgt die Betätigung des zweiten Zylinders 108, durch den der Steuerschieber 104 seine Endstellung erreicht. Dabei erfolgt die Ansteuerung des ersten Zylinders 107 durch das Ventil 3 und die des zweiten Zylinders 108 durch das Ventil 31.

Bei einer anderen bevorzugten Ausführung der Erfindung erfolgt die Umschaltung des Steuerschiebers parallel zum Kompressionshub, was zu einer erheblichen Verringerung der gesamten Unterbrechungszeit zwischen den Pumphüben der Förderzylinder führt entsprechend Gleichung (12) t_{A} = t_{Sch} + t_{K} und damit zu einer Verringerung des Hubvolumens des Ausgleichszylinders V_{A} und der Faktoren *f*4 und *f*5 (s. Gleichun14, 18, 20) und infolgedessen zu einer Verringerung der Geschwindigkeit des Kolbens des pumpenden Förderzylinders. Diese Möglichkeit ergibt sich daraus, daß zu Beginn des Kompressionshubes noch kein Ausstoß von Dickstoff in die Förderleitung erfolgt, weil sich zunächst wegen des Ausgleichs von Vakuum und Luft noch kein Druck aufbaut und bis dahin der Steuerschieber schnell seine Mittelstellung erreicht hat während nachfolgend in dem Zeitbereich, in dem der komprimierende Förderkolben den Dickstoff effektiv verdichtet, also Druck aufbaut, der Steuerschieber seinen Mittelstellungsbereich mehr oder weniger stark verzögert durchläuft bis die Kompression nahezu beendet ist und danach der Steuerschieber den Rest seines Schaltweges wieder beschleunigt zurücklegt (Fig. 6).

Aus praktischen Gründen der Konstruktion, nämlich den Ausgleichszylinder so klein wie möglich zu halten, aber auch aus Gründen der Justierung der Steuerung im Leerlauf ist es sinnvoll, den Kompressionshub zu begrenzen. Das Maß der Begrenzung ergibt sich aus dem minimalen volumetrischen Wirkungsgrad ηᵥₒₗ, der dem allgemeinen Kenntnisstand des Betonfließverhaltens, also der Ansaugbarkeit des Betons entspricht. Mit ηᵥₒₗ = 0,85 wird der überwiegende Bereich aller Pumpbetone und anderer Dickstoffe abgedeckt.

Gemäß der Darstellung der Fig. 3 geschieht die erforderliche Begrenzung des Kompressionshubes mit einem Zylinder 33, in dem ein Kolben 38 angeordnet ist. Das Hubvolumen 40 entspricht der gewählten Kompressionshubbegrenzung. Ein Ventil 51 steuert den Zylinder in der Weise, daß in der Phase des Kompressionshubes das Ventil 51 durch einen der Sensoren a, b geschaltet wird. Dadurch beaufschlagt Drucköl aus einem Speicher 60 die Seite 36 des Kolbens 38 über die Leitung 35. Die von der Kolbenseite 37 verdrängte Ölmenge wird über eine Leitung 34, 28 zum komprimierenden Förderzylinder geleitet, bis der Kolben 38 seine Endstellung erreicht hat. Das Rückschalten des Ventils 51 durch einen Sensor beaufschlagt der Speicher Seite 37 des Kolbens 38. Das von der Seite 36 verdrängte Öl fließt zum Tank ab. Damit kann der Kolben 38 in seiner Ausgangsstellung für die nächste Kompression zurückgeführt werden.

Bei der Ausführungsform nach Fig. 4 ist vorgesehen, daß während des Kompressionshubes eines Förderzylinders der Kolben im anderen Förderzylinder stillsteht, d. h. seinen Saughub noch nicht beginnt. Dabei erfolgt die Kompressionshubbegrenzung mit einem Mehrkammerzylinder 41. Dieser entspricht hinsichtlich der Hubbegrenzung in Abmessung, Funktion und Steuerung dem Zylinder 33 nach Fig. 3. Er weist jedoch eine weitere Kammer 42 auf, die so bemessen ist, daß sie das während des Kompressionshubes vom Antriebszylinder des komprimierenden Förderzylinders in die Brückenleitung verdrängte Hydrauliköl über die Leitung 43 aufnimmt und es im Verlauf des folgenden Förderhubes wieder in die Brücke einspeist und damit die Synchronisation des Laufs der Förderzylinder wieder herstellt.

Ein kontinuierlicher Betonfluß wird dadurch erreicht, daß für die verschiedenen Zylinder L, R und A gleiche Kolbenflächenverhältnisse, sowie gleiche Hydraulikmengen für den Förderhub, zur Verfügung stehen. Die Kontinuität der Betonförderung gewährleistet die Hydraulikpumpe P1. Es ist deswegen vorteilhaft, für alle anderen Antriebe der Ventile bzw. Steuerschieber, den Saughub des Ausgleichszylinders A, usw. eine oder mehrere separate andere Antriebsquellen vorzusehen. Dazu dient ein zweiter Hydraulikkreis, der einen von einer Pumpe P2 gespeisten Speicher 60 aufweist.

Er ist mit einem Sicherheits- und Druckabschaltventil 70 versehen.

Für den Saughub des Ausgleichszylinder ist eine Hilfspumpe P3 vorgesehen, die so geschaltet ist, daß in der Phase, in der der Ausgleichszylinder den Beton fördert, die Pumpe P3 nicht abgeschaltet ist, sondern das von ihr gelieferte hydraulische Medium über die Leitung 9 zusätzlich dem Speicher 60 zugeführt wird.

Anstelle der Hilfspumpe P3 kann eine entsprechend vergrößerte Pumpe P2 in Verbindung mit einem arbeitsvolumenmäßig größeren Speicher vorgesehen werden.

Es empfiehlt sich ferner, alle hydraulischen Schaltventile in der Ausführung mit kürzester Ansprechzeit zu verwenden. Bei der hydraulischen Betätigung des Ventils 2 über den Sensorsteuerpunkt (e) mittels des Pumpenmediums P1 wird die Herabsetzung der Schaltzeit auf ein Minimum durch Ersatz des Ventils 2 einschließlich des Rückschlagventils 30 mit Hilfe eines hydraulischen entsperrbaren Rückschlagventils erreicht.

## Patentansprüche

1. Dickstoffpumpe mit Förderzylindern (R, L), insbesondere Zweizylinderbetonpumpe mit einer Dickstoffflußsteuerung zwischen einem Einfülltrichter den Förderzylindern (R, L) und einer Förderleitung (105), sowie einer die Antriebe der Förderzylinder (R, L) und den Dickstofffluß steuernden Verknüpfungsschaltung, wobei der Dickstofffluß durch einen Steuerschieber (104) verläuft, der mit seiner Austrittsöffnung ständig mit der Förderleitung (105) verbunden und mit wenigstens einer Eintrittsöffnung versehen ist, die abwechselnd vor den Öffnungen des Förderzylinders steht, wobei ein Ausgleichszylinder (A) während des Umschaltens des Steuerschiebers (104) Dickstoffunterbrechungen ausschließt und die Verknüpfungsschaltung so ausgebildet ist, daß der Ausgleichszylinder (A) während des Umschaltens des Steuerschiebers (104) Dickstoff in die Förderleitung drückt und während des anschließenden Fördertaktes eines der Förderzylinder (R, L) mit Dickstoff gefüllt wird und wobei an jeweils einer Seite der Eintrittsöffnung des Steuerschiebers zugeordnete Schieberplatten in ihrer Größe einer Fläche zwischen den Förderzylinderöffnungen derart angepaßt sind, daß in der Schaltmittelstellung des Steuerschiebers (104) die Öffnungen der Förderzylinder (R, L) von den Schieberplatten und die Eintrittsöffnungen im Steuerschieber (104) auf der Fläche zwischen den Förderzylindern (R, L) abgedichtet sind, **dadurch gekennzeichnet**, daß die Verknüpfungsschaltung den Antrieb des jeweils fördernden Förderzylinders (R, L) um das Maß der Menge des von dem Ausgleichszylinder (A) aufgenommenen Dickstoffes schneller fördern läßt und die Umschaltung des Steuerschiebers (104) derart verzögert, daß eine der Schieberplatten (101, 102) zur Durchführung eines den angesaugten Dickstoff verdichtenden Teilhubes des Förderzylinderkolbens die Öffnung des diesem zugeordneten Förderzylinders verschließt.

2. Dickstoffpumpe nach Anspruch 1, **dadurch gekennzeichnet**, daß der Ausgleichszylinder (A) mit seiner Austrittsöffnung ständig mit der Förderleitung (105) verbunden ist und aus dieser mit Dickstoff gefüllt wird.

3. Dickstoffpumpe nach einem der Ansprüche 1 oder 2, **gekennzeichnet durch** eine Verknüpfungsschaltung mit als Stellungabfragesensoren ausgebildeten Steuerelementen und von den Sensoren gesteuerten Ventilen, wobei die Schaltimpulse elektrisch, hydraulisch, mechanisch oder pneumatisch übertragbar sind.

4. Dickstoffpumpe nach einem der Ansprüche 1 bis 3, **dadurch gekennzeichnet**, daß zur Beschleunigung der Antriebe der jeweils fördernden Förderzylinder (R, L) zusätzlich hydraulisches Medium zum Kolben eines Antriebszylinders des fördernden Förderzylinders aus dem rückströmenden Medium eines Antriebeszylinders des Ausgleichszylinders (A) förderbar ist.

5. Dickstoffpumpe nach einem der Ansprüche 1 bis 4, **dadurch gekennzeichnet**, daß das Flächenverhältnis des Ausgleichszylinderantriebskolbens zum Ausgleichs-zylinderförderkolben das gleiche wie bei den Förderzylindern (R, L) ist.

6. Dickstoffpumpe nach einem der Ansprüche 1 bis 5, dadurch gekennzeichnet, daß zur Festlegung der Mittelstellung des Steuerschiebers (104) ein Kolben des Steuerschieberantriebes (B) eine zugeordnete Steuerbohrung für Rücköl verschließt und den Steuerschieber (104) in der mittleren Schaltstellung zum Stillstand bringt, wobei bei einer mit zeitlichem Abstand erfolgenden Weiterschaltung des Ventils (7) in eine weitere Schaltstellung eine Rücklaufsteuerbohrung am Ende des Antriebszylinders frei wird und die Schaltung des Steuerschiebers (104) in die Endstellung veranlaßt.

7. Dickstoffpumpe nach einem der Ansprüche 1 bis 5, gekennzeichnet durch Festlegung der mittleren Schaltstellung des Steuerschiebers (104) in einem Steuerschieberantrieb (B) mit zwei hintereinander geschalteten Antriebszylindern (107, 108), die bei Betätigung des ersten Zylinders die Mittelstellung und bei im zeitlichen Abstand erfolgender Betätigung des zweiten Zylinders die Endstellung des Steuerschiebers (104) veranlassen, wobei zur Steuerung der Antriebszylinder jedem ein eigenes Schaltventil (3, 31) zugeordnet ist.

8. Dickstoffpumpe nach einem der Ansprüche 1 bis 5, dadurch gekennzeichnet, daß die Stellungen des Steuerschiebers (104) zum Komprimieren und Fördern derart festgelegt sind, daß bei hoher Anfangsgeschwindigkeit des Steuerschiebers (104) dieser die Mittellage verzögert durchläuft und gegen Ende der Steuerschieberbewegung der Steuerschieber (104) erneut auf seine Anfangsgeschwindigkeit beschleunigt wird, wobei die Mittellagenverzögerung durch Anordnung von Drosselventilen im Rücklauf des Steuerschieberantriebszylinders erfolgt, um den Kompressionshub durchzuführen.

9. Dickstoffpumpe nach einem der Ansprüche 1 bis 8, 1 dadurch gekennzeichnet, daß der Steuerschieberantrieb (B) mit Differential-, Gleichlauf oder Plungerzylindern verwirklicht ist.

10. Dickstoffpumpe nach einem der Ansprüche 1 bis 9, dadurch gekennzeichnet, daß zur Begrenzung des Kompressionshubes ein Zylinder (33) mit einem an die gewählte Kompressionshubbegrenzung angepaßten Hubvolumen (40) dient, der über ein Ventil (51) in der Weise gesteuert wird, daß in der Phase der Kompression ein Ventil (51) durch einen der Sensoren (a, b) geschaltet wird und Speicheröl über die Leitung (35) eine Seite (36) eines Kolbens (38) im Zylinder (33) beaufschlagt, wobei die von der anderen Kolbenseite (37) verdrängte Hydraulikmediummenge über Leitungen (34,28) zum komprimierenden Förderzylinder fließt, bis der Kolben (38) seine Endstellung erreicht hat, und daß durch Rückschalten des Ventils (51) der Speicher die Seite (37) des Kolbens (38) beaufschlagt und das von der Seite (36) verdrängtes hydraulisches Medium zum Tank abfließt und der Kolben (38) in seine Ausgangsstellung für die folgende Kompression zurückgeht.

11. Dickstoffpumpe nach einem der Ansprüche 1 bis 9, dadurch gekennzeichnet, daß zur Kompressionshubbegrenzung der Förderkolben im benachbarten Förderzylinder angehalten und der Saughub mit Hilfe eines Mehrkammerzylinders (41) verzögert ist, welcher eine weitere Kammer (42) aufweist, die so bemessen ist, daß sie das kompressionshubäquivalente, vom Antriebszylinder des komprimierenden Förderzylinders in eine Brückenleitung verdrängte hydraulische Medium während des Kompressionshubes aufnimmt und es im Verlauf des folgenden Förderwieder in die Brücke einspeist, um die Synchronisation des Ablaufs der Förderzylinderkolben wiederherzustellen.

12. Dickstoffpumpe nach einem der Ansprüche 1 bis 11, dadurch gekennzeichnet, daß für die Durchführung des Förderhubes der Förderzylinderkolben und des Förderhubes des Ausgleichszylinderkolbens eine Hydraulikpumpe (P1) vorgesehen ist.

13. Dickstoffpumpe nach einem der Ansprüche 1 bis 12, dadurch gekennzeichent, daß für den Antrieb (B) des Steuerschiebers (104), für die Durchführung des Kompressionshubes und für das Schalten der Ventile ein gesonderter Hydraulikkreis vorgesehen ist, für den eine Pumpe (P2) und ein von dieser gespeister Speicher mit Sicherheits- und Druckabschaltventil vorgesehen sind.

14. Dickstoffpumpe nach einem der Ansprüche 1 bis 13, dadurch gekennzeichnet, daß für die Durchführung des Saughubes des Ausgleichszylinders (A) eine weitere Hilfspumpe (P3) vorgesehen ist, die so geschaltet ist, daß sie beim Förderhub des Ausgleichszylinders das von ihr gelieferte hydraulische Medium über eine Leitung (29, 9) dem Speicher zuführt.

15. Dickstoffpumpe nach einem der Ansprüche 1 bis 14, dadurch gekennzeichnet, daß zur Herabsetzung der Schaltzeit des Ausgleichszylinders (A) ein hydraulisch entsperrbares Rückschlagventil die Schaltzeit des Ausgleichszylinderantriebes auf ein Minimum herabgesetzt ist.

## Claims

1. A pump for viscous materials having delivery cylinders (R, L), in particular a two cylinder concrete pump with a viscous material flow control between a filling hopper, the delivery cylinders (R, L) and a delivery pipeline (105), together with a linking switch system controlling the drive mechanisms of the delivery cylinders (R, L) and the viscous material flow, wherein the viscous material flow runs through a control slide valve (104) which is connected continuously to the delivery pipeline (105) by means of its outlet aperture and is provided with at least one inlet aperture which alternates in position in front of the apertures of the delivery cylinder, wherein a compensating cylinder (A) prevents interruptions to the viscous material during the switching over of the control slide valve (104) and the linking switch is constructed in such a way that the compensating cylinder (A) forces viscous material into the delivery pipeline during the switching over of the control slide valve (104) and, during the subsequent delivery stroke of one of the delivery cylinders (R, L), is filled with viscous material, and wherein slide valve plates arranged to each side respectively of the inlet aperture of the control slide valve are aligned along a plane to fit onto a surface between the delivery cylinder apertures in such a way that, in the intermediate switching position of the control slide valve (104), the apertures of the delivery cylinders (R, L) are sealed off by the slide valve plates from the inlet apertures within the control slide valve (104) along the surface between the delivery cylinders (R, L), characterised in that the linking switch system causes the drive mechanism of the respective delivery cylinder (R, L) during delivery to convey its load more quickly depending on the mass of the quantity of viscous material taken up by the compensating cylinder (A) and delays the switching over of the control slide valve (104) in such a way that one of the slide valve plates (101, 102), closes off the aperture of the delivery cylinder associated with it in order for a partial stroke to be carried out by the delivery cylinder piston as it compacts the induced viscous material.

2. A pump for viscous materials according to claim 1, characterised in that the compensating cylinder (A) is connected continuously to the delivery pipeline (105) by means of its outlet aperture and is filled with viscous material from said delivery pipeline.

3. A pump for viscous materials according to one of the claims 1 and 2, characterised in that the linking switch system comprises control elements in the form of position-identifying sensors and valves controlled by these sensors, wherein the switching signals are capable of being conveyed electrically, hydraulically, mechanically or pneumatically.

4. A pump for viscous materials according to one of the claims 1 to 3, characterised in that, in order to accelerate the drive mechanisms of a particular delivery cylinder (R, L) in its delivery operation, hydraulic medium can additionally be supplied to the piston of a drive cylinder of the delivering cylinder from the return flow from a drive cylinder of the compensating cylinder (A).

5. A pump for viscous materials according to one of the claims 1 to 4, characterised in that ratio of the surface areas of the drive piston of the compensating cylinder and the delivery piston of the compensating cylinder is the same as for the delivery cylinders (R, L).

6. A pump for viscous materials according to one of the claims 1 to 5, characterised in that, in order to establish the intermediate position of the control slide valve (104), a piston of the control slide valve drive mechanism (B) closes off an associated control orifice for reflux oil and brings the control slide valve (104) to a standstill in the intermediate switching position, whereby, by means of an additional and, after an interval, subsequently performed switching of the valve (7) into a further switching position, a return flow control orifice is made available at the end of the drive cylinder and the switching of the control slide valve (104) into the terminal position is effected.

7. A pump for viscous materials according to one of the claims 1 to 5, characterised by the establishment of the intermediate switching position of the control slide valve (104) by means of a control slide valve drive mechanism (B) having two consecutively switched drive cylinders (107, 108) which, on actuation of the first cylinder, effect the intermediate position and, subsequently, after an interval, on actuation of the second cylinder, effect the terminal position of the control slide valve (104), wherein a respective switching valve (3, 31) is associated with each drive cylinder for the control of the drive cylinders.

8. A pump for viscous materials according to one of the claims 1 to 5, characterised in that the positions of the control slide valve (104) for compressing and conveying are established in such a way that, at a high initial speed of operation of the control slide valve (104), it is retarded throughout the intermediate phase and, towards the end of the control slide valve movement, the control slide valve (104) is accelerated once more to its initial speed, wherein the intermediate phase retardation is effected by locating throttle valves in the return flow of the control slide valve drive cylinder in order to perform the compression stroke.

9. A pump for viscous materials according to one of the claims 1 to 8, characterised in that the control slide valve drive (B) is effected with differential, synchronising or plunger cylinders.

10. A pump for viscous materials according to one of the claims 1 to 9, characterised in that, for limiting the compression stroke, a cylinder (33) is used having a stroke volume (40) suitably matched to the selected compression stroke limitation, said cylinder being controlled by means of a valve (51) in such a way that, in the compression phase, the valve (51) is actuated by means of one of the sensors (a, b) and reservoir oil then impinges on one side (36) of a piston (38) in the cylinder (33) by way of the pipeline (35), whereby the volume of hydraulic medium displaced from the other side (37) of the piston flows by way of pipelines (34, 39, 8) to the compressing delivery cylinder until the piston (38) has reached its terminal position, and that, by reverse switching of the valve (51), the reservoir oil impinges on the side (37) of the piston (38) and the displaced hydraulic medium from the side (36) flows away to the tank and the piston (38) returns to its initial position for the following compression.

11. A pump for viscous materials according to one of the claims 1 to 9, characterised in that, for limiting the compression stroke, the delivery piston is stopped in the adjacent delivery cylinder and the induction stroke is delayed with the aid of a multi-chamber cylinder (41) which comprises an additional chamber (42) that is of such dimensions that it can contain, during the compression stroke, hydraulic medium equivalent to the compression stroke and which has been displaced from the drive cylinder of the compressing delivery cylinder into a bridging pipeline, and feed it back into the bridge again in the course of the subsequent delivery stroke so that the synchronisation of the operational cycle of the delivery cylinder piston can be re-established.

12. A pump for viscous materials according to one of the claims 1 to 11, characterised in that, in order to carry out the delivery stroke of the delivery cylinder pistons and the delivery stroke of the compensating cylinder piston, an hydraulic pump (P1) is provided.

13. A pump for viscous materials according to one of the claims 1 to 12, characterised in that, for the drive (B) of the control slide valve (104), for performing the compression stroke and for switching the valves, a separate hydraulic circuit is provided, for which a pump (P2) and a reservoir supplied by said pump, together with a security and pressure disengagement valve, are also provided.

14. A pump for viscous materials according to one of the claims 1 to 13, characterised in that, for carrying out the induction stroke of the compensating cylinder (A), an additional auxiliary pump (P3) is provided which is switch operated in such a way that, during the delivery stroke of the compensating cylinder, it conveys the hydraulic medium which is supplied by said pump by means of a pipeline (29, 9) to the reservoir.

15. A pump for viscous materials according to one of the claims 1 to 14, characterised in that, in order to reduce the switching time of the compensating cylinder (A), an hydraulically operated non-return valve is used to reduce to a minimum the switching time of the drive mechanism of the compensating cylinder.

## Revendications

1. Pompe pour matière épaisse ayant des cylindres (R, L), en particulier pompe à béton à deux cylindres avec une commande d'écoulement de la matière épaisse entre une trémie de remplissage (100), les cylindres (R, L) et une conduite de refoulement (105), ainsi qu'un circuit combinatoire actionnant les commandes des cylindres (R, L) et l'écoulement de la matière épaisse, celle-ci s'écoulant à travers une vanne-pilote (104) qui est constamment reliée à la conduite de refoulement (105) avec son ouverture de sortie et est munie d'au moins une ouverture d'entrée qui se trouve alternativement devant les ouvertures du cylindre, un cylindre de compensation (A) excluant des interruptions de matière épaisse pendant la commutation de la vanne-pilote (104) et le circuit combinatoire étant conçu de façon à ce que le cylindre de compensation (A) comprime la matière épaisse dans la conduite de refoulement pendant la commutation de la vanne-pilote (104) et à ce que l'un des cylindres (R, L) soit rempli de matière épaisse pendant le cycle de refoulement ultérieur, et des plaques associées à chaque fois à une face de l'ouverture d'entrée étant adaptées dans leur grandeur à une surface située entre les ouvertures des cylindres de façon à ce que, dans la position neutre de la vanne-pilote (104), les ouvertures des cylindres (R, L) soient étanchées par les plaques ainsi que les ouvertures d'entrée dans la vanne-pilote (104), sur la surface située entre les cylindres (R, L), caractérisée en ce que le circuit combinatoire fait alimenter plus rapidement la commande de chaque cylindre de refoulement (R, L) de la proportion du débit de matière épaisse reçue par le cylindre de compensation (A) et diffère la commutation de la vanne-pilote (104) de telle sorte que, pour effectuer une course partielle du piston du cylindre, course compressant la matière épaisse aspirée, l'une des plaques (101, 102) obture l'ouverture du cylindre associé à ce piston.

2. Pompe pour matière épaisse selon la revendication 1, caractérisée en ce que le cylindre de compensation (A) est constamment relié, avec son ouverture d'entrée, à la conduite de refoulement (105) et est rempli de matière épaisse à partir de celle-ci.

3. Pompe pour matière épaisse selon l'une des revendications 1 ou 2, caractérisée par un circuit compensatoire avec des éléments de commande se présentant sous la forme de détecteurs interrogateurs de position et des soupapes commandées par des détecteurs, les impulsions de commande étant électriquement, hydrauliquement, mécaniquement ou pneumatiquement transmissibles.

4. Pompe pour matière épaisse selon l'une des revendications 1 à 3, caractérisée en ce que, pour l'accélération des commandes des cylindres (R, L) refoulant à chaque fois, un milieu hydraulique peut être acheminé de façon supplémentaire vers le piston d'un cylindre de commande du cylindre refoulant à partir du milieu refluant d'un cylindre de commande du cylindre de compensation.

5. Pompe pour matière épaisse selon l'une des revendications 1 à 4, caractérisée en ce que le rapport de section du piston de commande du cylindre de compensation par rapport au piston d'alimentation du cylindre de compensation est le même que pour les cylindres (R, L).

6. Pompe pour matière épaisse selon l'une des revendications 1 à 5, caractérisée en ce que, pour déterminer la position neutre de la vanne-pilote (104), un piston de la commande (B) de la vanne-pilote obture une perforation fonctionnelle associée destinée à l'huile de retour et arrête la vanne-pilote (104) dans la position neutre, une perforation fonctionnelle de retour étant dégagée à l'extrémité du cylindre de commande, lors d'une commutation ultérieure de la soupape (7) se produisant avec un intervalle de temps, et provoquant la commutation de la vanne-pilote (104) dans la position terminale.

7. Pompe pour matière épaisse selon l'une des revendications 1 à 5, caractérisée par la détermination de la position neutre de la vanne-pilote (104) dans une commande (B) de la vanne-pilote avec deux cylindres de commande (107, 108) montés en série qui provoquent la position neutre de la vanne-pilote (104) lors de l'actionnement du premier cylindre et sa position terminale lors de l'actionnement du second cylindre après un intervalle de temps, une soupape de commande (3, 31) propre étant associée à chacun des cylindres de commande, pour les commander.

8. Pompe pour matière épaisse selon l'une des revendications 1 à 5, caractérisée en ce que les positions de la vanne-pilote (104) pour la compression et le refoulement sont déterminées de telle sorte que, pour une vitesse initiale élevée de la vanne-pilote (104), celle-ci passe en position neutre de façon retardée et est à nouveau accélérée jusqu'à sa vitesse initiale vers la fin du mouvement de la vanne-pilote (104), le retardement de la position neutre s'effectuant en disposant des soupapes d'étranglement dans le retour du cylindre de commande de la vanne-pilote, pour réaliser la course de compression.

9. Pompe pour matière épaisse selon l'une des revendications 1 à 8, caractérisée en ce que la commande (B) de la vanne-pilote s'effectue avec des cylindres différentiels, de synchronisation ou à piston plongeur.

10. Pompe pour matière épaisse selon l'une des revendications 1 à 9, caractérisée en ce qu'un cylindre (33) avec une cylindrée unitaire (40) adaptée à la limitation choisie de la course de compression sert à limiter celle-ci, cylindre qui est commandé par l'intermédiaire d'une soupape (51) de telle sorte qu'au cours de la phase de compression, une soupape (51) est commandée par l'un des détecteurs (a, b) et de l'huile d'accumulation alimente une face (36) d'un piston (38) dans le cylindre (33), par l'intermédiaire de la conduite (35), la quantité de milieu hydraulique déplacée à partir de l'autre face (37) du piston s'écoulant par l'intermédiaire de conduites (34, 39, 8) vers le cylindre de compression jusqu'à ce que le piston (38) ait atteint sa position terminale, et en ce qu'en rétrogradant la soupape (51), le réservoir alimente la face (37) du piston (38), le milieu hydraulique déplacé à partir de la face (36) s'écoule vers la citerne et le piston (38) revient dans sa position de départ pour la compression suivante.

11. Pompe pour matière épaisse selon l'une des revendications 1 à 9, caractérisée en ce que le piston de refoulement est maintenu dans le cylindre voisin pour limiter la course de compression et la course d'aspiration est retardée à l'aide d'un cylindre à chambres multiples (41) qui présente une chambre supplémentaire (42) qui est dimensionnée de façon à recevoir le milieu hydraulique équivalent à la course de compression et déplacé à partir du cylindre de commande du cylindre de compression dans une conduite de pont, pendant la course de compression, et à l'amener dans le pont pendant la course de refoulement suivante pour rétablir la synchronisation de la marche du piston du cylindre.

12. Pompe pour matière épaisse selon l'une des revendications 1 à 11, caractérisée en ce qu'une pompe hydraulique (P1) est prévue pour réaliser la course de refoulement des pistons des cylindres et la course de refoulement du piston du cylindre de compensation.

13. Pompe pour matière épaisse selon l'une des revendications 1 à 12, caractérisée en ce qu'un circuit hydraulique séparé pour lequel sont prévus une pompe (P2) et un réservoir alimenté par celle-ci et muni d'une soupape de sécurité et d'arrêt de la pression est prévu pour la commande (B) de la vanne-pilote (104), pour la réalisation de la course de compression et pour la commutation des soupapes.

14. Pompe pour matière épaisse selon l'une des revendications 1 à 13, caractérisée en ce que, pour la réalisation de la course d'aspiration du cylindre de compensation (A) est prévue une pompe auxiliaire supplémentaire (P3) qui est mise en circuit de façon à amener au réservoir, par l'intermédiaire d'une conduite (29, 9), le milieu hydraulique refoulé par elle, lors de la course de refoulement du cylindre de compensation.

15. Pompe pour matière épaisse selon l'une des revendications 1 à 14, caractérisée en ce que, pour réduire le temps de réponse du cylindre de compensation (A), le temps de réponse de la commande du cylindre de compensation est diminué jusqu'à un minimum par l'intermédiaire d'un clapet anti-retour piloté hydrauliquement.
